# EUROPÄISCHE PATENTSCHRIFT

(11) **EP 0 603 846 B1**
(45) Veröffentlichungstag und Bekanntmachung des Hinweises auf die Patenterteilung: **03.03.1999**
(21) Anmeldenummer: 93120662.7
(22) Anmeldetag: 22.12.1993
(51) Int. Cl.: H01R 13/56

(54) **Knickschutzvorrichtung**
Antibending device
Dispositif antiflexion

(30) Priorität: 23.12.1992 CH 3919/92
(43) Veröffentlichungstag der Anmeldung: 29.06.1994
(73) Patentinhaber: Reichle + De-Massari AG Elektro-Ingenieure, 8620 Wetzikon (CH)
(72) Erfinder: Reichle, Hans, CH-8620 Wetzikon (CH)
(74) Vertreter: Petschner, Goetz

(56) Entgegenhaltungen:
- US-A- 4 734 055
- US-A- 4 842 550
- US-A- 4 900 277

## Beschreibung

Die vorliegende Erfindung betrifft eine Knickschutzvorrichtung aus Kunststoff für Kabel-Stecker insbesondere für EDV-Anlagen u. dgl., wo das aus dem Steckergehäuse austretende Kabel durch ein sich in Kabelerstreckung verjüngendes, durch Materialausnehmungen nach mindestens einer Seite hin elastisch biegbares Gelenkstück geführt ist, an dem sich ein zum Umschliessen eines Teiles eines Steckers bestimmtes Gehäuse anschliesst.

Knickschutzvorrichtungen der vorgenannten Art an Kabel-Stecker sind üblich, um Kabelbrüche infolge Abbiegens mit zu geringem Radius zu verhindern. Dies ist insbesondere von grosser Bedeutung, an Kabel-Stecker für Kommunikations-Netze, wie EDV-Anlagen, wo Kleinststecker mit einer Vielzahl dünnster Kupferdrähte oder Glasfasern die weltweit standardisierten Anschlussnormen für Tele- und Datenkommunikationsanschlüsse gewährleisten.

Knickschutzvorrichtungen dieser Art werden entweder mit Stecker und Kabel vergossen oder von der Kabel seite her nach der Verdrahtung auf den Stecker aufgeschoben und verklinkt oder verklebt.

In beiden Fällen wird der Stecker auf Anschlussfehler hin oder für Anschlussänderungen unbrauchbar und muss samt Zuleitung und Knickschutzvorrichtung ausgewechselt werden.

Eine Knickschutzvorrichtung gemäß dem Oberbegriff von Anspruch 1 ist aus US-A-4 734 055 bekannt.

Es ist deshalb Aufgabe der vorliegenden Erfindung, eine Knickschutzvorrichtung der vorgenannten Art zu schaffen, die sich an Ort aufbringen lässt und beliebig wiederent-fernbar und austauschbar ist.

Dies wird erfindungsgemäss dadurch erreicht, dass sich das Gelenkstück in Kabelerstreckung am Steckergehäuse anschließt und sich verjüngt und mit dem Steckergehäuse einstückig ausgebildet ist, wobei Gelenkstück und Steckergehäuse gemeinsam aus zwei, vorzugsweise über ein Filmscharnier miteinander zu- und aufklappbar verbundene Halbschalen besteht.

Diese Massnahmen gestatten nun nach Bedarf ein beliebiges Ausrüsten der infrage stehenden Stecker an Ort mit einer Knickschutzvorrichtung, die, etwa zur farbigen Anschlussmarkierung, beliebig ausgewechselt werden kann.

Für eine leichte Handhabung bei sicherer Verriegelung der beiden Halbschalen kann die Ausgestaltung des Erfindungsgegenstandes vorzugsweise so sein, dass die geschlossenen Halbschalen durch lösbare Laschenmittel verriegelbar sind.

Eine beispielsweise Ausführungsform des Erfindungsgegenstandes ist nachfolgend anhand der Zeichnung näher erläutert. Es zeigen:
- Fig. 1: in schaubildartiger, schematischer Darstellung eine Knickschutzvorrichtung an einem Stecker mit Kabelanschluss;
- Fig. 2: in aufgeklapptem Zustand und in Draufsicht eine Ausführungsform einer erfindungsgemässen Knickschutzvorrichtung;
- Fig. 3: die Anordnung gemäss Fig. 2 in einer Seitenansicht;
- Fig. 4: die steckerseitige Stirnseite der geschlossenen Anordnung gemäss Fig. 2; und
- Fig. 5: die kabelseitige Stirnseite der geschlossenen Anordnung gemäss Fig. 2.

Die Knickschutzvorrichtung gemäss Fig. 1 umfasst ein, sich in Kabelerstreckung verjüngendes, durch Materialausdehnungen 5 (Fig. 2) elastisch biegbares, ein Stecker-Kabel 3 umschliessbares Gelenkstück 4, an welchem sich steckerseitig ein, einen Stecker 1 umschliessendes Gehäuse 2 anschliesst.

Diese ansich bekannte Knickschutzvorrichtung besteht vorzugsweise aus Kunststoff.

Diese Knickschutzvorrichtung wird vorzugsweise an geschirmten AMP- und DDKRJ45-Stecker 1 verwendet.

Erfindungsgemäss ist nun gemäss den Fig. 2 bis 5 das mit dem Gelenkstück 4 einstückige Gehäuse 2 aus zwei Halbschalen 6,7 gebildet, die hier über ein Filmscharnier 8 miteinander zu- und aufklappbar verbunden sind, was ein beliebiges zerstörungsfreies Auswechseln gestattet.

Hierbei sind die geschlossenen Halbschalen 6,7 durch lösbare Laschenmittel verriegelbar. Diese Laschenmittel umfassen zunächst eine angeformte zungenartige Lasche 18 am leiterseitigen Ende der Knickschutzvorrichtung, die bei geschlossenen Halbschalen 6,7 um die eine Halbschale herumgeführt und an einem Widerhaken 18' eingehakt wird. Ferner ist am steckerseitigen Ende eine T-Zunge 19 angeformt, die in geschlossenem Zustand eine Gegennut 19' untergreift.

Ferner ist an einer Halbschale 6 oder 7 ein Zentrierstift 10 vorgesehen, welcher bei geschlossenem Gehäuse 6,7 in eine Gegenbohrung 10' in der anderen Halbschale eingreift.

Die erfindungsgemässe Knickschutzvorrichtung kann in beliebigen Farben gestaltet sein, wobei zudem die flächige Ausgestaltung insbesondere des Gehäuseteiles 2 die Anbringung von Etiketten gestattet.

## Patentansprüche

1. Knickschutzvorrichtung aus Kunststoff für Kabel-Stecker (1), insbesondere für EDV-Anlagen, wo das aus dem Steckergehäuse (2) austretende Kabel (3) durch ein, sich am Steckergehäuse anschliessendes, durch Materialausnehmungen nach mindestens einer Seite hin elastisch biegbares Gelenkstück (4) geführt ist,
dadurch gekennzeichnet,
dass sich das Gelenkstück (4) in Kabelerstreckung am Steckergehäuse (2) anschliesst und sich verjüngt und mit dem Steckergehäuse (2) einstückig ausgebildet ist, wobei Gelenkstück und Steckergehäuse gemeinsam aus zwei, vorzugsweise über ein Filmscharnier (8) miteinander zu- und aufklappbar verbundene Halbschalen (6,7) bestehen.

2. Knickschutzvorrichtung nach Anspruch 1, dadurch gekennzeichnet, dass die geschlossenen Halbschalen (6,7) durch lösbare Laschen mittel (18,18';19,19') verriegelbar sind.

## Claims

1. Anti-kink device of synthetic material for cable plugs (1), especially for computer apparatus, where the cable (3) issuing from the plug casing (2) is guided by an articulation member (4) which is connected to the plug casing and resiliently bendable to at least one side by virtue of recesses in the material, characterised thereby that the articulation member (4) is connected to the plug casing (2) in the direction of the cable, tapers and is formed integrally with the plug casing (2), wherein articulation member and plug casing consist in common of two half shells (6, 7) connected together, preferably by way of a film hinge (8), to be foldable together and openable up.

2. Anti-kink device according to claim 1, characterised thereby that the closed half shells (6, 7) are lockable by releasable strap means (18, 18'; 19, 19').

## Revendications

1. Dispositif antiflexion en matière synthétique pour des connecteurs à câble (1), notamment pour des installations de traitement de l'information, où le câble (3) sortant du boîtier de connecteur (2) est guidé par une pièce d'articulation (4) faisant suite au boîtier de connecteur, élastiquement flexible par des évidements de matériau vers au moins un côté, caractérisé en ce que la pièce d'articulation (4) fait suite dans l'extension du câble au boîtier du connecteur (2) et s'effile et est réalisée en une pièce avec le boîtier de connecteur (2), la pièce d'articulation et le boîtier de connecteur étant constitués ensemble de deux demi-coques (6, 7) reliées de manière fermante et repliable l'une à l'autre, de préférence par une charnière de film (8).

2. Dispositif antiflexion selon la revendication 1, caractérisé en ce que les demi-coques fermées (6, 7) peuvent être verrouillées par des moyens de languettes amovibles (18, 18', 19, 19').
